# EUROPÄISCHE PATENTSCHRIFT

(11) **EP 0 288 060 B1**
(45) Veröffentlichungstag und Bekanntmachung des Hinweises auf die Patenterteilung: **27.12.1990**
(21) Anmeldenummer: 88106414.1
(22) Anmeldetag: 21.04.1988
(51) Int. Cl.: E06B 3/00, E06B 3/72

(54) **Torblatt**
Door wing
Vantail

(30) Priorität: 22.04.1987 DE 3713500
(43) Veröffentlichungstag der Anmeldung: 26.10.1988
(73) Patentinhaber: HÖRMANN KG AMSHAUSEN, D-33803 Steinhagen (DE)
(72) Erfinder: Hörmann, Michael, Dipl.-Ing., D-4803 Steinhagen/Westfalen (DE)
(74) Vertreter: Flügel, Otto, Dipl.-Ing.

(56) Entgegenhaltungen:
- DE-A- 1 509 473

## Beschreibung

Die Erfindung betrifft ein Torblatt mit den Merkmalen des Oberbegriffes des Anspruches 1.

Ein solches Torblatt ist aus dem deutschen Patent 15 09 473 bekannt, auf die Offenbarung dieser Patentschrift wird hier in vollem Umfange bezug genommen.

Die dort verwendeten Halter sind mit dem freien Rand der Blechblende durch Vernieten, Verschrauben oder dergleichen verbunden. Ein solches Vorgehen ist verhältnismäßig arbeitsaufwendig.

Der Erfindung liegt die Aufgabe zugrunde, ein Torblatt der eingangs genannten Art zur Verfügung zu stellen, das sich weniger aufwendig herstellen läßt.

Ausgehend von einem Torblatt mit den Merkmalen des Oberbegriffes des Anspruches 1 wird diese Aufgabe erfindungsgemäß durch dessen kennzeichnende Merkmale gelöst.

Erfindungsgemäß wird der Halter bzw. werden die Halter im freien Randbereich der Blechblende, insbesondere Stahlblechblende, durch Verklemmen festgelegt. Dazu sind beidseitig des Halters in Längsrichtung des freien Randes abstrebende Klemmlaschen vorgesehen, insbesondere einstückig an dem als Blechteil ausgebildeten Halter ausgeformt, die im Endbereich des freien Randes der Blechblende 1 liegen derart, daß diese Blechblende rinnenförmig um die Klemmlaschen bzw. die mit diesen fluchtende freie Kante des der Blechblende zugeordneten Schenkels des bzw. der Halter herumgreift, wie dies auch beim eingangs genannten Stand der Technik dem Grundsatz nach bereits verwirklicht ist. Im Bereich der Klemmlaschen des bzw. der Halter wird dann dieser rinnenförmige Rand lediglich mit Hilfe eines einfachen Preßwerkzeuges um die Klemmlaschen herumgebogen, so daß der gebogene Bereich die Klemmlasche fest zwischen sich aufnimmt und gegen Verschiebungen sowohl in Längsrichtung des freien Randes der Blechblende als auch senkrecht dazu verhindert.

In der Zeichnung ist ein Ausführungsbeispiel wiedergegeben, und zwar in Teilausschnitten einer innenseitigen Draufsicht auf ein entsprechend ausgerüstetes Torblatt sowie einer Teilansicht eines Querschnittes dazu.

An der dargestellten unteren Stahlblech-Blende 1 eines Schwingtorflügels ist ein Halter 2, welcher mit seitlich vorstehenden Klemmlaschen 3, 3' versehen ist, mittels Verklemmung in diesem Bereich ohne Zusatzteil befestigt. Hierdurch wird ein aufwendiges Nieten oder Schrauben bzw. Schweißen vermieden.

Das Sockelprofil wird seitlich in bekannter Weise über Schlitze befestigt und unten mit den Klemmbacken 4 und 5 auf den Steg 6 des unteren Torblattrahmenprofils 7 aufgesteckt.

Aus der Zeichnung ergibt sich ohne weiteres, daß durch einfaches Umfalten des frei auslaufenden rinnenförmigen unteren Randes der Stahlblech- blende 1 um die Klemmlaschsen 3 und 3' des Halters 2 herum eine sehr einfach herstellbare und sichere Befestigung erreicht wird. Wie auch bereits beim Stand der Technik, dient diese Verbindung des unteren Randbereiches der Stahlblechblende mit der Leiste 6 des unteren Profilholmes 7 dazu, zwischen der Blende 1 und dem Profil 7 einen Luftdurchgang zu ermöglichen.

## Patentansprüche

1. Torblatt, insbesondere Schwingtorflügel für Garagen, Hallen oder dergleichen, bestehend aus einem Rahmen, vorzugsweise aus Stahl-Hohlprofilstäben (7), mit einer parallel zur Rahmenebene verlaufenden, in den Rahmeninnenraum hineinragenden Leiste (6), und aus einer Holzfüllung oder dergleichen mit mindestens einer sich über die Breite der Füllung erstreckenden, vorzugsweise im unteren Bereich des in Schließstellung betrachteten Rahmens festgelegten Blechblende (1), die eine kleinere Höhe als die Holzfüllung oder dergleichen aufweist, mit dieser verschraubt ist und mit ihrem von der Holzfüllung abgewendeten freien Rand mit Abstand vom benachbarten horizontalen Profilstab (7) und von dessen Leiste (6) angeordnet ist, wobei die Blechblende (1) im Bereich ihres freien Randes mit mindestens einem Halter (2) verbunden ist, der auf die Leiste (6) des dem freien Rand der Blechblende (1) benachbarten Profilstabes (7) gesteckt ist, dadurch gekennzeichnet, daß der Halter (2) mit parallel zu dem Verlauf des freien Randes der Blechblende (1) beidseitig vorstehenden Klemmlaschen (3, 3') versehen ist, die von Randbereichen des freien Randes der Blechblende (1) klemmend umfaßt sind.

2. Torblatt nach Anspruch 1,
dadurch gekennzeichnet, daß der bzw. jeder Halter (2) zwei parallele Schenkel (4, 5) aufweist, deren Abstand voneinander der Dicke der Leiste (6) des Profilstabes (7) entspricht, welche Schenkel in Längsrichtung des freien Randes der Blechblende gegeneinander versetzt angeordnet sind.

## Claims

1. Door leaf, particularly a swinging door leaf for garages, halls or the like, comprising a frame, preferably of hollow sectional steel rods (7), having a strip (6) extending parallel to the plane of the frame and projecting into the interior of the frame, and a wood filling or the like having at least one sheet metal shutter (1) extending over the width of the filling and preferably secured in the lower part of the frame, viewed in the closed position, said shutter (1) being shorter in height than the wood filling or the like, being screwed thereto and being arranged, with its free edge facing away from the wood filling, spaced from the adjacent horizontal sectional rod (7) and from the strip (6) thereof, the sheet metal shutter (1) being connected, in the region of its free edge, to at least one holder (2) which is fitted onto the strip (6) of the sectional rod (7) adjacent the free edge of the sheet metal shutter (1) characterised in that the holder (2) is provided with clamping side bars (3, 3') projecting on both sides parallel to the line of the free edge of the sheet metal shutter (1) said clamping side bars being clampingly enclosed by edge portions of the free edge of the sheet metal shutter (1).

2. Door leaf according to claim 1, characterised in that the or each holder (2) has two parallel legs (4, 5) the spacing of which corresponds to the thickness of the strip (6) of the sectional rod (7) the legs being offset relative to each other in the longitudinal direction of the free edge of the sheet metal shutter.

## Revendications

1. Vantail, en particulier vantail basculant pour garages, hangars ou équivalents, se composant d'un cadre, de préférence en barres de profilé creux en acier (7), avec une nervure (6) se développant parallèlement au plan du cadre, faisant saillie dans l'espace intérieur du cadre, et d'un remplissage en bois ou équivalent avec au moins un panneau de tôle (1) s'étendant sur la largeur du remplissage, fixé de préférence dans la zone inférieure du cadre considéré en position de fermeture, panneau qui présente une épaisseur plus faible que celle du remplissage en bois ou équivalent, est vissé sur celui-ci et est placé avec son bord libre éloigné du remplissage de bois, à distance de la barre profilée (7) horizontale voisine et de sa nervure (6), le panneau de tôle (1) étant lié dans la zone de son bord libre avec au moins une console (2), qui est fichée sur la nervure (6) du profilé (7) voisin du bord libre du panneau de tôle, caractérisé en ce que la console (2) est munie de deux plaquettes de serrage (3, 3'), débordant des deux côtés disposées parallèlement au tracé du bord libre du panneau de tôle (1) et qui sont entourées avec serrage par les zones de bord du bord libre du panneau de tôle (1).

2. Vantail selon la revendication 1, caractérisé en ce que la ou chacune des consoles (2) comprend deux branches parallèles (4, 5) dont la distance l'une de l'autre correspond à l'épaisseur de la nervure (6) de la barre profilée (7), branches qui sont disposées décalées l'une par rapport à l'autre dans le sens longitudinal du bord libre du panneau de tôle.
